# EUROPÄISCHE PATENTSCHRIFT

(11) **EP 1 618 006 B1**
(45) Veröffentlichungstag und Bekanntmachung des Hinweises auf die Patenterteilung: **11.10.2006**
(21) Anmeldenummer: 04727525.0
(22) Anmeldetag: 15.04.2004
(51) Int. Cl.: B42D 15/00, G07D 7/04

(54) **SICHERHEITSELEMENT UND PRÜFVERFAHREN FÜR EIN WERTDOKUMENT**
SECURITY ELEMENT AND VERIFICATION METHOD FOR A VALUE DOCUMENT
ELEMENT DE SECURITE ET PROCEDE DE VERIFICATION POUR UN DOCUMENT DE VALEUR

(30) Priorität: 16.04.2003 DE 10317810
(43) Veröffentlichungstag der Anmeldung: 25.01.2006
(73) Patentinhaber: Giesecke & Devrient GmbH, 81677 München (DE)
(72) Erfinder: HEIM, Manfred, 81543 München (DE)
(86) Internationale Anmeldenummer: PCT/EP2004/003978
(87) Internationale Veröffentlichungsnummer: WO 2004/091930

(56) Entgegenhaltungen:
- EP-A- 0 428 779
- WO-A-98/25236
- GB-A- 1 392 038
- US-A- 5 697 649

## Beschreibung

Die Erfindung betrifft ein Sicherheitselement für ein Wertdokument, wie eine Banknote, einen Pass, ein Ausweisdokument oder dergleichen, mit einem niederkoerzitiven Magnetbereich zur Bildung eines Magnetcodes. Die Erfindung betrifft ferner ein Wertdokument mit einem derartigen Sicherheitselement, ein Verfahren zur Herstellung eines solchen Sicherheitselements und ein Verfahren zur Prüfung eines mit einem solchen Sicherheitselement versehenen Wertdokuments.

In Banknoten und andere geldwerte Papiere, wie Aktien, Schecks, Reiseschecks, Scheck-oder Kreditkarten, oder in andere fälschungsgefährdete Papiere, wie Pässe und sonstige Identitätskarten, wird oft ein Sicherheitselement zur Erhöhung der Fälschungssicherheit ein- oder aufgebracht. Bei dem Sicherheitselement kann es sich beispielsweise um einen in einer Banknote eingebetteten Sicherheitsfaden, einen aufgebrachten Sicherheitsstreifen oder ein selbsttragendes Element, wie ein Transferelement, einen Patch oder ein Etikett, handeln, das nach seiner Herstellung mit dem zu sichernden Gegenstand fest verbunden wird.

Es ist auch bekannt, die Sicherheitselemente zur weiteren Erhöhung der Fälschungssicherheit mit einem magnetischen Material zu versehen. Beispielsweise ist aus der Druckschrift DE-OS 1696 245 eine Sicherheitsvorrichtung in Form eines Fadens oder eines Bandes bekannt, die mit einem unterbrochenen ferromagnetischen Überzug versehen ist. Durch Abtastung des Fadens oder Bands in einer Prüfvorrichtung kann die Echtheit eines mit der Sicherheitsvorrichtung versehenen Dokuments geprüft werden.

Ein Sicherheitsdokument mit einem eingebrachten magnetischen Sicherheitselement ist aus der DE 4101301 bekannt. Das Sicherheitselement weist eine magnetische Beschichtung mit hellgrauen bis silbrigen weichmagnetischen Pigmenten auf, die einem Firnis beigemischt und mit diesem auf ein Trägermaterial aufgestrichen sind. Das magnetische Sicherheitselement tritt nach seiner Einbettung in ein Sicherheitsdokument im Auflicht kaum in Erscheinung.

Zur weiteren Erhöhung der Nachahmungssicherheit wird in der Druckschrift EP 748 896 A1 vorgeschlagen, ein Sicherheitsdokument zur automatischen Echtheitsprüfung mit einem magnetischen Material zu versehen, dessen Koerzitivität zwischen 10 und 250 Oe (800 A/m bis 20 kA/m) liegt. Während die Remanenz des Materials den üblicherweise verwendeten magnetischen Materialien entspricht und somit mit Standardsensoren gemessen werden kann, ist die niedrige Koerzitivität des magnetischen Materials nur mit Spezialsensoren feststellbar. Dadurch wird ein zusätzlicher Sicherungseffekt erreicht, der die Nachstellung des magnetischen Sicherheitselements stark erschwert.

Die Druckschrift DE 40 22 739 A1 offenbart eine Prüfvorrichtung für mit magnetischen Eigenschaften ausgestattete Dokumente, mit der auch magnetische Partikel geringer Remanenz noch mit hoher Zuverlässigkeit erfasst werden können.

Die derzeit eingesetzten magnetischen Sicherheitselemente sind allerdings nicht intelligent, so dass eine eingestellte oder eingebrachte magnetische Eigenschaft für alle Zeiten festliegt. Nachfolgend wird lediglich die Anwesenheit oder Abwesenheit der magnetischen Eigenschaften geprüft. Um Informationen hinterlegen zu können, werden daher zunehmend Mikrochips in alle Arten von Wertdokumenten integriert. Die Ausstattung von Wertdokumenten mit Mikrochips ist allerdings mit nicht unerheblichem Fertigungsaufwand und mit zusätzlichen Kosten verbunden. Auch eignen sich nicht alle Arten von Wertdokumenten gleichermaßen für die Ausstattung mit Mikrochips.

Ausgehend davon liegt der Erfindung die Aufgabe zugrunde, ein Sicherheitselement zu schaffen, das die Nachteile des Standes der Technik vermeidet. Insbesondere soll das Sicherheitselement durch Ein- und Ausschalten aktivierbar sein bzw. Informationen ein- und ausschaltbar speichern können und dabei einfach und kostengünstig herstellbar sein.

Diese Aufgabe wird durch das Sicherheitselement mit den Merkmalen des Hauptanspruchs gelöst. Ein Wertdokument mit einem derartigen Sicherheitselement, ein Herstellungsverfahren für ein solches Sicherheitselement und ein Verfahren zur Prüfung eines mit einem solchen Sicherheitselement versehenen Wertdokuments sind Gegenstand der nebengeordneten Ansprüche. Weiterbildungen der Erfindung sind Gegenstand der Unteransprüche.

Gemäß der Erfindung ist bei einem Sicherheitselement der eingangs genannten Art ein hochkoerzitiver Magnetbereich vorgesehen, der den niederkoerzitiven Magnetbereich zumindest teilweise überlappt und in magnetisiertem Zustand den niederkoerzitiven Magnetbereich aufmagnetisiert, vorzugsweise in Sättigung bringt. Durch diese Maßnahme kann der Magnetismus in dem niederkoerzitiven Magnetbereich des Sicherheitselements in einfacher Art und Weise ein- und ausgeschaltet werden.

Ist der hochkoerzitive Magnetbereich entmagnetisiert, so kann durch Aufmagnetisieren des niederkoerzitiven Magnetbereichs oder von Teilbereichen davon in an sich bekannter Weise ein Magnetcode eingeschrieben werden. Nachfolgend kann die Magnetisierung des niederkoerzitiven Magnetbereichs mithilfe einer herkömmlichen Sensorik, etwa in einer Banknotenbearbeitungsmaschine, nachgewiesen werden.

Wird der hochkoerzitive Magnetbereich aufmagnetisiert, so magnetisiert dessen Magnetfeld den niederkoerzitiven Magnetbereich auf bzw. bringt ihn sogar in Sättigung. Ein äußeres magnetisches Feld in der Größenordnung der Koerzitivfeldstärke des niederkoerzitiven Magnetbereichs kann diesen dann nicht mehr aufmagnetisieren, der Magnetcode ist somit ausgeschaltet. Zum Einschalten des Magnetcodes wird der überlappende hochkoerzitive Magnetbereich wieder entmagnetisiert. Anschließend kann der niederkoerzitive Magnetbereich wieder mittels üblicher Sensorik nachgewiesen werden.

Gemäß einer bevorzugten Ausführungsform des erfindungsgemäßen Sicherheitselements enthält der niederkoerzitive Magnetbereich eine Mehrzahl getrennt magnetisierbarer Teilbereiche. Diese Teilbereiche zusammen bilden dabei vorteilhaft einen Magnetcode. Eine Vielzahl beliebiger, komplexer Arten von Magnetcodes kann dadurch erzeugt werden, dass die Teilbereiche eine spezielle Geometrie und/oder räumliche Anordnung und/oder Koerzitivität und/ oder Remanenz aufweisen. Die magnetischen Eigenschaften Koerzitivität und Remanenz lassen sich dabei über die Art, die Menge oder Schichtdicke des magnetischen Materials in den einzelnen Teilbereichen steuern. Am einfachsten ist aber, den Magnetcode aus einzelnen Magnetbits aufzubauen, die durch das Vorhandensein oder die Abwesenheit einer Magnetisierung in einem Teilbereich des niederkoerzitiven Magnetbereichs gebildet werden.

Der hochkoerzitive Magnetbereich kann durchgehend ausgebildet sein, oder seinerseits eine Mehrzahl getrennter Teilbereiche umfassen, die jeweils einen oder mehrere der niederkoerzitiven Teilbereiche zumindest teilweise überlappen. Insbesondere kann jeweils ein hochkoerzitiver Teilbereich einem niederkoerzitiven Teilbereich zugeordnet sein und diesen überlappen. Durch Aufmagnetisieren eines der hochkoerzitiven Teilbereiche kann dann gezielt eine in dem zugeordneten niederkoerzitiven Magnetbereich gespeicherte Information, wie etwa ein Magnetbit, ausgeschaltet werden.

In einer bevorzugten Ausführungsform überlappt der hochkoerzitive Magnetbereich den niederkoerzitiven Magnetbereich vollständig. Es liegt jedoch auch im Rahmen der Erfindung, wenn der hochkoerzitive Magnetbereich etwas kleiner als der niederkoerzitive Magnetbereich ausgebildet ist, solange gewährleistet ist, dass eine Magnetisierung des hochkoerzitiven Magnetbereichs den niederkoerzitiven Magnetbereich aufmagnetisiert bzw. in Sättigung bringt.

Der niederkoerzitive Magnetbereich weist zweckmäßig eine Koerzitivfeldstärke zwischen etwa 10 und etwa 500 Oe (800 A/m bis 40 kA/m), bevorzugt zwischen etwa 150 und etwa 350 Oe (12 kA/m bis 28 kA/m) auf. Mit Vorteil ist der niederkoerzitive Magnetbereich in einer Materialschicht gebildet, die Eisenoxide, Reineisen, Nickel oder ein anderes weichmagnetisches Material enthält. Die Dicke der Materialschicht liegt vorzugsweise zwischen etwa 0,05 µm und etwa 20 µm.

Der hochkoerzitive Magnetbereich weist zweckmäßig eine Koerzitivfeldstärke oberhalb von etwa 300 Oe (24 kA/m), bevorzugt oberhalb von etwa 1000 Oe (80 kA/m) und besonders bevorzugt oberhalb von etwa 2000 Oe (160 kA/m) auf. Industriell gut verfügbar sind Schichten mit einer Koerzitivfeldstärke bis zu etwa 4000 Oe (320 kA/m), wobei derart hohe Feldstärken zur Erhöhung der Sicherheit gegen ungewolltes Löschen oder Ummagnetisierungen durchaus vorteilhaft sind. Mit speziellen, allerdings kostspieligeren Materialien werden Koerzitivfeldstärken bis über 35.000 Oe (2,8 MA/m) erreicht. Auch diese speziellen Materialien können mit Vorteil für den hochkoerzitiven Magnetbereich eingesetzt werden. Die Dicke der hochkoerzitiven Materialschicht liegt vorzugsweise zwischen etwa 0,05 µm und etwa 20 µm. Das hochkoerzitive Material enthält vorzugsweise eine Legierung aus Eisen/Kobalt/Nickel oder Eisen/Kobalt/Vanadium oder Platin/Kobalt oder Aluminium/Nickel/Kobalt oder Eisen/Kobalt/Chrom oder Samarium/Kobalt oder Samarium/Kupfer oder Samarium/Eisen oder Samarium/Zirkonium oder Neodym/Eisen oder Neodym/Bor.

Gemäß einer bevorzugten Ausführungsform sind der niederkoerzitive und der hochkoerzitive Magnetbereich übereinander auf einem gemeinsamen Träger angeordnet. Dabei kann sowohl der niederkoerzitive Magnetbereich auf dem hochkoerzitiven Magnetbereich angeordnet sein, als auch der hochkoerzitive Magnetbereich über dem niederkoerzitiven Magnetbereich liegen.

Alternativ können der niederkoerzitive und der hochkoerzitive Magnetbereich auf gegenüberliegenden Seiten eines gemeinsamen Trägers angeordnet sein. Wesentlich ist dabei nur, dass der Abstand der beiden Magnetbereiche klein genug ist, um die Sättigungswirkung des hochkoerzitiven Bereichs zu erhalten.

Zusätzlich zu den genannten Magnetbereichen kann ein weiterer hochkoerzitiver Magnetbereich vorgesehen sein, der der Speicherung eines Schaltzustands des Sicherheitselements dient. Dieser Schaltzustand kann beispielsweise mit einem Magnetsensor gelesen und ausgewertet werden. In Fällen, in denen kein aufwändiger Magnetcode erforderlich ist, reicht auch, lediglich dieser hochkoerzitive Magnetbereich zur Absicherung eines Gegenstandes aus.

Nach einer vorteilhaften Weiterbildung des erfindungsgemäßen Sicherheitselements ist eine zumindest in Teilbereichen opake Abdeckschicht vorgesehen, die die Lage und Anordnung des niederkoerzitiven Magnetbereichs insbesondere im Durchlicht verbirgt.

Die Abdeckschicht kann beispielsweise durch eine opake schwarze oder farbige Druckfarbe gebildet sein oder eine Schicht aus Aluminium, Gold, Kupfer, Eisen, Nickel oder einer Legierung dieser Metalle umfassen. Die Abdeckschicht kann zusätzlich Aussparungen in Form von Zeichen oder Mustern aufweisen, die eine visuell und/oder maschinell lesbare Information bilden. Die Abdeckschicht wird beispielsweise auf die obere der magnetischen Schichten aufgebracht oder es ist oberhalb und unterhalb der magnetischen Schichten jeweils eine eigene Abdeckschicht vorgesehen.

Das Sicherheitselement bildet bevorzugt einen Sicherheitsfaden, einen Sicherheitsstreifen oder ein Transferelement. Das Transferelement ist insbesondere auf einer Transferfolie angeordnet und wird erst zum Aufbringen auf ein Wertdokument von dieser abgelöst.

Bei der Herstellung eines beschriebenen Sicherheitselements werden der niederkoerzitive und der hochkoerzitive Magnetbereich bevorzugt auf ein gemeinsames Substrat oder auf ein Sicherheitspapier bzw. Wertdokument z.B. aufgedruckt oder mit einem Vakuumdampfprozess aufgedampft.

Die Erfindung enthält auch ein Sicherheitspapier und ein Wertdokument, wie eine Banknote, einen Pass, ein Ausweisdokument oder dergleichen, das mit einem Sicherheitselement der beschriebenen Art versehen ist. Insbesondere kann das Sicherheitselement auf einem Träger in dem Sicherheitspapier bzw. Wertdokument enthalten sein. Alternativ können der niederkoerzitive und der hochkoerzitive Magnetbereich des Sicherheitselements direkt auf dem Sicherheitspapier bzw. Wertdokument angeordnet sein. Dabei kommen sowohl eine Anordnung auf derselben Seite als auch eine Anordnung auf gegenüberliegenden Seiten des Sicherheitspapiers bzw. Wertdokuments in Betracht.

In dem Sicherheitspapier bzw. Wertdokument kann neben den genannten Magnetbereichen ein weiterer hochkoerzitiver Magnetbereich zur Speicherung eines Schaltzustands des Sicherheitspapiers bzw. Wertdokuments vorgesehen sein, der beispielsweise mit einem Magnetsensor gelesen und ausgewertet wird.

Zur Prüfung und gegebenenfalls Markierung eines oben beschriebenen Sicherheitspapiers bzw. Wertdokuments wird gemäß der Erfindung
a) der niederkoerzitive Magnetbereich des Sicherheitselements oder Teilbereiche davon aufmagnetisiert,
b) der hochkoerzitive Magnetbereich des Sicherheitselements aufmagnetisiert, falls das Wertdokument mit einer Markierung versehen werden soll,
c) die remanente Magnetisierung des niederkoerzitiven Magnetbereichs oder der Teilbereiche davon bestimmt, und
d) auf Grundlage der bestimmten remanenten Magnetisierung festgestellt, ob das Wertdokument mit einer Markierung versehen ist oder nicht.

Vorzugsweise wird in Schritt a) der niederkoerzitive Magnetbereich in einem Feld, das mindestens doppelt so hoch ist wie dessen Koerzitivkraft, aufmagnetisiert.

In einer bevorzugten Verfahrensvariante wird dabei der hochkoerzitive Magnetbereich in Schritt b) senkrecht zu einer vorbestimmten Magnetisierungsrichtung des niederkoerzitiven Magnetbereichs aufmagnetisiert. Das Feld des hochkoerzitiven Magnetbereichs magnetisiert dann die Teilbereiche des niederkoerzitiven Magnetbereichs auf bzw. bringt sie in Sättigung, so dass sich ein Magnetcode von einer Nachweisvorrichtung, wie etwa einem Banknotensensor nicht mehr erfassen lässt.

Alternativ kann der hochkoerzitive Magnetbereich in Schritt b) parallel zu einer vorbestimmten Magnetisierungsrichtung des niederkoerzitiven Magnetbereichs aufmagnetisiert werden. Auch dabei magnetisiert das Feld des hochkoerzitiven Magnetbereichs die Teilbereiche des niederkoerzitiven Magnetbereichs auf bzw. bringt sie in Sättigung. Aufgrund der parallelen Ausrichtung der beiden Magnetisierungen spricht ein für die niederkoerzitiven Magnetbereiche ausgelegter Sensor in diesem Fall stets an, so dass eine codierte Information den aufmagnetisierten hochkoerzitiven Bereich überlagert und damit nicht mehr erkannt wird. In beiden genannten Varianten ist der Magnetcode der niederkoerzitiven Magnetbereiche somit ausgeschaltet.

Um den Magnetcode wieder einzuschalten, wird nach einer Markierung des Wertdokuments zweckmäßig der hochkoerzitive Magnetbereich entmagnetisiert. Danach kann erneut der Magnetcode in den niederkoerzitiven Magnetbereichen des Sicherheitselements bei der Detektion in die gewünschte Richtung aufmagnetisiert und erkannt werden. Der niederkoerzitive Magnetcode ist daher durch Entmagnetisierung des hochkoerzitiven Bereichs wieder aktivierbar.

In einer besonders bevorzugten Ausgestaltung enthält das Wertpapier ein lang gestrecktes Sicherheitselement mit einer Längsachse. Die niederkoerzitiven Teilbereiche werden dann in einer Richtung senkrecht zu der Längsachse aufmagnetisiert.

Scheitert ein späterer Ausleseversuch entsprechend Schritt c), kann also der festgelegte Magnetcode nicht erfolgreich ausgelesen werden, so wird auf das Vorliegen einer Markierung oder einer Fälschung geschlossen.

Falls eine Markierung des Wertdokuments festgestellt wird, wird nach einer bevorzugten Verfahrensvariante die Funktionsfähigkeit des Wertdokuments verändert, insbesondere eingeschränkt. Beispielsweise kann ein Auswertesystem so eingestellt sein, dass eine markierte Banknote nur mehr begrenzt automatentauglich ist. Alternativ kann es so eingestellt sein, dass auch markierte Banknoten voll automatentauglich sind, das Auswertesystem aber die Banknote als markiert erkennt und einen entsprechenden Hinweis ausgibt.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig.1: eine schematische Darstellung einer Banknote mit eingebettetem Sicherheitsfaden und aufgeklebtem Transferelement, jeweils nach einem Ausführungsbeispiel der Erfindung,
- Fig. 2: den Schichtaufbau des Sicherheitsfadens von Fig.1 im Querschnitt,
- Fig. 3: eine Aufsicht auf den Sicherheitsfaden von Fig. 2 mit niederkoerzitiven Magnetbereichen als Magnetcode,
- Fig. 4: eine Aufsicht auf den Sicherheitsfaden von Fig. 2 mit ausgeschaltetem Magnetcode in einem ersten markierten Zustand,
- Fig. 5: eine Aufsicht auf den Sicherheitsfaden von Fig. 2 mit ausgeschaltetem Magnetcode in einem zweiten markierten Zustand, und
- Fig. 6 bis 8: den Schichtaufbau von Sicherheitsfäden nach weiteren Ausführungsbeispielen der Erfindung im Querschnitt.

Figur 1 zeigt eine schematische Darstellung einer Banknote 10 mit einem eingebetteten Sicherheitsfaden 12 und einem aufgeklebten Transferelement 14. Wie durch die gestrichelte Umrandung angedeutet, ist der Sicherheitsfaden 12 vollständig in das Innere der Banknote 10 eingebettet. Das Transferelement 14 ist mit einem Heißschmelzkleber auf die Oberfläche der Banknote 10 aufgeklebt. Die Sicherheitselemente 12,14 können neben der nachfolgend beschriebenen magnetischen Struktur weitere Sicherheitsmerkmale, wie etwa einen Negativtext, ein Hologramm oder andere optische Effektstrukturen, enthalten, die an sich bekannt sind, und daher hier nicht näher erläutert werden.

Der Aufbau und die Gestaltung eines erfindungsgemäßen Sicherheitselements werden nachfolgend am Beispiel des Sicherheitsfadens 12 näher erläutert. Das Transferelement 14 oder andere Ausführungsformen erfindungsgemäßer Sicherheitselemente können analog gestaltet sein.

Figur 2 zeigt schematisch den Schichtaufbau des Sicherheitsfadens 12 von Fig.1 im Querschnitt. Der Sicherheitsfaden 12 weist eine transparente Kunststofffolie 20 auf, die als Substrat für die magnetischen Schichten dient. Auf diese Kunststofffolie 20 ist eine durchgängige hochkoerzitive Magnetschicht 22 mit einer Koerzitivfeldstärke größer als 2000 Oe aufgedruckt. Auf die hochkoerzitive Magnetschicht 22 ist eine Mehrzahl niederkoerzitiver Magnetbereiche, hier einzelne Magnetbits 24, aufgedruckt, die einen Magnetcode bilden. Der Übersichtlichkeit halber sind in der Darstellung der Fig. 2 nur drei der Magnetbits 24 dargestellt. Das Material und das Herstellungsverfahren der niederkoerzitiven Magnetbereiche sind im Ausführungsbeispiel so aufeinander abgestimmt, dass die niederkoerzitive Materialschicht eine Koerzitivfeldstärke von etwa 250 Oe aufweist.

Der Einsatz des Sicherheitsfadens der Fig. 2 zur Prüfung einer Banknote wird nunmehr mit Bezug auf die Figuren 3 bis 5 näher beschrieben, die jeweils eine Aufsicht auf den Sicherheitsfaden der Fig. 2 in verschiedenen Magnetisierungszuständen zeigen.

Zunächst zeigt Fig. 3 den Sicherheitsfaden 12 bei aktiver Banknote 10. In diesem Zustand ist die hochkoerzitive Magnetschicht 22 entmagnetisiert und übt somit keinen Einfluss auf die niederkoerzitiven Magnetbits 24 aus. Die Magnetbits 24 werden in bekannter Weise senkrecht zur Längsachse 26 des Sicherheitsfadens 12 aufmagnetisiert, um einen Magnetcode in den Sicherheitsfaden einzuspeichern. Im Ausführungsbeispiel der Fig. 3 stellen die drei gezeigten Magnetbits 24 die Binärzahl "101" dar, die sich aus der Abfolge der Magnetisierungen M₀ (aufmagnetisiert - entmagnetisiert - aufmagnetisiert) ergibt. Dieser Magnetcode kann mit einem üblichen Banknotensensor ausgelesen und weiterverarbeitet werden.

Zur Markierung der Banknote 10, beispielsweise zur magnetischen Markierung von Lösegeld, wird die hochkoerzitive Magnetschicht 22 durch ein starkes äußeres Magnetfeld aufmagnetisiert. Das Feld der hochkoerzitiven Magnetschicht 22 magnetisiert die darüber angeordneten Magnetbits 24 auf bzw. bringt sie in Sättigung, so dass sich nachfolgend der zuvor gespeicherte Magnetcode mit einem Banknotensensor nicht mehr nachweisen lässt.

Figur 4 zeigt einen ersten markierten Zustand der Banknote 10, bei der die hochkoerzitive Magnetschicht 22 parallel zur Längsachse 26 des Sicherheitsstreifens aufmagnetisiert ist, wie durch die dicken Pfeile M₁ angezeigt. Die Magnetbits 24 sind in diesem Zustand bis zu ihrer Sättigungsmagnetisierung ebenfalls entlang der Längsachse 26 magnetisiert. Die remanente Magnetisierung M₁ der hochkoerzitiven Schicht hält dabei die Sättigungsmagnetisierung der Magnetbits 24 stabil. In diesem markierten Zustand kann ein äußeres magnetisches Feld der Größenordnung der Koerzitivfeldstärke der Magnetbits 24 deren Magnetisierung nicht verändern. Die Magnetbits 24 sind somit ausgeschaltet, die Banknote ist inaktiv.

Ein zweiter markierter Zustand der Banknote 10 ist in Fig. 5 dargestellt. Dort ist die hochkoerzitive Magnetschicht 22 senkrecht zur Längsachse 26 des Sicherheitsstreifens 12 aufmagnetisiert. Die Magnetisierung M₂ der hochkoerzitiven Magnetschicht 22 bringt auch hier die Magnetbits 24 in Sättigung. Bei einem Auslesevorgang wird ein Magnetsensor über die gesamte Länge des Sicherheitsstreifens 12 ansprechen. Eine eingespeicherte Information kann den aufmagnetisierten Magnetbits 24 somit nicht mehr entnommen werden, die Banknote ist wie im ersten markierten Zustand inaktiv.

Die Art der Markierung und damit der Schaltzustand der Banknote kann zusätzlich in einem weiteren hochkoerzitiven Magnetbereich 16 (Fig.1) auf der Banknote codiert sein. Bei der Magnetisierung der hochkoerzitiven Magnetschicht 22 wird der Magnetbereich 16 mit aufmagnetisiert, so dass seine Magnetisierungsrichtung der der Magnetschicht 22 entspricht. Der Schaltzustand der Banknote (unmarkiert, erster bzw. zweiter markierter Zustand) kann bei diesem Ausführungsbeispiel über einen Magnetsensor aus dem Magnetbereich 16 abgefragt werden. Dabei ist es auch möglich, nur eine Magnetisierungsrichtung zu prüfen. Die dazu senkrechte Magnetisierungsrichtung und der entmagnetisierte Zustand stellen dann einen gemeinsamen Schaltzustand dar. Es ist auch möglich, ein Dokument lediglich mit dem hochkoerzitiven Magnetbereich 16 zu versehen.

Die Fig. 6 bis 8 zeigen den Schichtaufbau von Sicherheitsfäden nach weiteren Ausführungsbeispielen der Erfindung im Querschnitt. Bei der Ausführungsform der Fig. 6 ist jedem niederkoerzitiven Magnetbit 34 ein eigener hochkoerzitiver Magnetbereich 32 zugeordnet. Die Magnetbits 34 können dann durch Aufmagnetisieren der zugeordneten Magnetbereiche 32 einzeln ein- oder ausgeschaltet werden. Entsprechend können mehrere Gruppen von Magnetbits gebildet sein, die gemeinsam durch einen hochkoerzitiven Magnetbereich ein- oder ausgeschaltet werden.

Figur 7 zeigt einen Sicherheitsfaden wie in Fig. 2, bei dem die Abfolge der hochkoerzitiven und niederkoerzitiven Magnetschichten 42, 44 auf dem Substrat 40 vertauscht ist.

Gemäß Fig. 8 können die hochkoerzitiven und niederkoerzitiven Magnetschichten 52, 54 auch auf verschiedenen Seiten des gemeinsamen Substrats 50 angeordnet sein. In diesem Fall müssen lediglich die Koerzitivfeldstärken der Magnetschichten 52, 54 und die Schichtdicke des Substrats 50 so aufeinander abgestimmt sein, dass eine Aufmagnetisierung der hochkoerzitiven Magnetschicht 52 die Magnetbits 54 in die Sättigung treibt. Das Substrat 50 kann in diesem Fall auch durch das Wertpapier selbst, beispielsweise die Banknote 10 gebildet sein.

Denkbar ist auch, zwei Substrate, wobei sich die niederkoerzitiven Bereiche und die hochkoerzitiven Bereiche jeweils auf einem Substrat befinden, in geeigneter Weise zusammenzulaminieren.

## Patentansprüche

1. Sicherheitselement für ein Wertdokument, wie eine Banknote, einen Pass, ein Ausweisdokument oder dergleichen, mit einem niederkoerzitiven Magnetbereich (24; 34; 44; 54), **dadurch gekennzeichnet, dass** ein hochkoerzitiver Magnetbereich (22; 32; 42; 52) vorgesehen ist, der den niederkoerzitiven Magnetbereich (24; 34; 44; 54) zumindest teilweise überlappt und in magnetisiertem Zustand den niederkoerzitiven Magnetbereich (24; 34; 44; 54) aufmagnetisiert.

2. Sicherheitselement nach Anspruch 1, **dadurch gekennzeichnet, dass** der niederkoerzitive Magnetbereich eine Mehrzahl getrennt magnetisierbarer Teilbereiche (24; 34; 44; 54) enthält.

3. Sicherheitselement nach Anspruch 2, **dadurch gekennzeichnet, dass** die getrennt magnetisierbaren Teilbereiche (24; 34; 44; 54) einzelne Bits zur Speicherung eines Magnetcodes bilden.

4. Sicherheitselement nach Anspruch 2 oder 3, **dadurch gekennzeichnet, dass** der hochkoerzitive Magnetbereich eine Mehrzahl getrennter Teilbereiche (32) umfasst, die jeweils einen oder mehrere der niederkoerzitiven Teilbereiche (34) zumindest teilweise überlappen.

5. Sicherheitselement nach wenigstens einem der Ansprüche 1 bis 4, **dadurch gekennzeichnet, dass** der hochkoerzitive Magnetbereich (22; 32; 42; 52) den niederkoerzitiven Magnetbereich (24; 34; 44; 54) vollständig überlappt.

6. Sicherheitselement nach wenigstens einem der Ansprüche 1 bis 5, **dadurch gekennzeichnet, dass** der niederkoerzitive Magnetbereich (24; 34; 44; 54) eine Koerzitivfeldstärke zwischen etwa 10 und etwa 500 Oe (800 A/ m bis 40 kA/m), bevorzugt zwischen etwa 150 und etwa 350 Oe (12 kA/m bis 28. kA/m) aufweist.

7. Sicherheitselement nach wenigstens einem der Ansprüche 1 bis 6, **dadurch gekennzeichnet, dass** der niederkoerzitive Magnetbereich (24; 34; 44; 54) in einer Materialschicht gebildet ist, die Eisenoxide, Reineisen, Nickel oder ein anderes weichmagnetisches Material enthält.

8. Sicherheitselement nach wenigstens einem der Ansprüche 1 bis 7, **dadurch gekennzeichnet, dass** der niederkoerzitive Magnetbereich (24; 34; 44; 54) in einer Materialschicht einer Dicke von etwa 0,05 µm bis etwa 20 µm gebildet ist.

9. Sicherheitselement nach wenigstens einem der Ansprüche 1 bis 8, **dadurch gekennzeichnet, dass** der hochkoerzitive Magnetbereich (22; 32; 42; 52) eine Koerzitivfeldstärke oberhalb von etwa 300 Oe (24 kA/m), bevorzugt oberhalb von etwa 1000 Oe (80 kA/m), besonders bevorzugt oberhalb von etwa 2000 Oe (160 kA/m) aufweist.

10. Sicherheitselement nach wenigstens einem der Ansprüche 1 bis 9, **dadurch gekennzeichnet, dass** der hochkoerzitive Magnetbereich (22; 32; 42; 52) in einer Materialschicht gebildet ist, die eine Legierung aus Eisen/Kobalt/Nickel oder Eisen/Kobalt/Vanadium oder Platin/Kobalt oder Aluminium/Nickel/Kobalt oder Eisen/Kobalt/Chrom oder Samarium/Kobalt oder Samarium/Kupfer oder Samarium/Eisen oder Samarium/Zirkonium oder Neodym/Eisen oder Neodym/Bor oder ein anderes hartmagnetisches Material enthält.

11. Sicherheitselement nach wenigstens einem der Ansprüche 1 bis 10, **dadurch gekennzeichnet, dass** der hochkoerzitive Magnetbereich (22; 32; 42; 52) in einer Materialschicht einer Dicke von etwa 0,05 µm bis etwa 20 µm gebildet ist.

12. Sicherheitselement nach wenigstens einem der Ansprüche 1 bis 11, **dadurch gekennzeichnet, dass** der niederkoerzitive (24; 34; 44) und der hochkoerzitive Magnetbereich (22; 32; 42) übereinander auf einem gemeinsamen Träger (20; 30; 40) angeordnet sind.

13. Sicherheitselement nach wenigstens einem der Ansprüche 1 bis 11, **dadurch gekennzeichnet, dass** der niederkoerzitive (54) und der hochkoerzitive Magnetbereich (52) auf gegenüberliegenden Seiten eines gemeinsamen Trägers (50) angeordnet sind.

14. Sicherheitselement nach einem der Ansprüche 12 oder 13, **dadurch gekennzeichnet, dass** der niederkoerzitive (24; 34; 44; 54) und der hochkoerzitive Magnetbereich (22; 32; 42; 52) durch einen Druckvorgang oder einen Vakuumaufdampfprozess auf den gemeinsamen Träger (20; 30; 40; 50) aufgebracht sind.

15. Sicherheitselement nach wenigstens einem der Ansprüche 1 bis 14, **dadurch gekennzeichnet, dass** ein weiterer hochkoerzitiver Magnetbereich zur Speicherung eines Schaltzustands des Sicherheitselements vorgesehen ist.

16. Sicherheitselement nach wenigstens einem der Ansprüche 1 bis 15, **dadurch gekennzeichnet, dass** eine zumindest in Teilbereichen opake Abdeckschicht vorgesehen ist, die die Lage und Anordnung des niederkoerzitiven Magnetbereichs (24; 34; 44; 54) verbirgt.

17. Sicherheitselement nach Anspruch 16, **dadurch gekennzeichnet, dass** die Abdeckschicht Aussparungen in Form von Zeichen oder Mustern aufweist, die eine visuell und/oder maschinell lesbare Information bilden.

18. Sicherheitselement nach wenigstens einem der Ansprüche 1 bis 17, **dadurch gekennzeichnet, dass** das Sicherheitselement einen Sicherheitsfaden (12), einen Sicherheitsstreifen, ein Patch oder ein Transferelement (14) insbesondere auf einer Transferfolie bildet.

19. Sicherheitspapier mit einem Sicherheitselement nach wenigstens einem der Ansprüche 1 bis 18.

20. Wertdokument, wie Banknote, Pass, Ausweisdokument oder dergleichen, mit einem Sicherheitselement (12,14) nach wenigstens einem der Ansprüche 1 bis 18.

21. Wertdokument nach Anspruch 20, **dadurch gekennzeichnet, dass** das Sicherheitselement (12, 14) auf einem Träger (20; 30; 40; 50) in dem Wertdokument enthalten ist.

22. Wertdokument nach Anspruch 20, **dadurch gekennzeichnet, dass** der niederkoerzitive (54) und der hochkoerzitive Magnetbereich (52) des Sicherheitselements auf derselben Seite oder auf gegenüberliegenden Seiten des Wertdokuments (50) angeordnet sind.

23. Wertdokument nach wenigstens einem der Ansprüche 20 bis 22, **dadurch gekennzeichnet, dass** der niederkoerzitive Magnetbereich (24; 34; 44; 54) des Sicherheitselements mit einem Magnetcode versehen ist.

24. Wertdokument nach wenigstens einem der Ansprüche 20 bis 23, **dadurch gekennzeichnet, dass** das Wertdokument durch Aufmagnetisierung des hochkoerzitiven Magnetbereichs (22; 32; 42; 52) des Sicherheitselements markiert ist.

25. Wertdokument nach wenigstens einem der Ansprüche 20 bis 24, **dadurch gekennzeichnet, dass** in dem Wertdokument ein weiterer hochkoerzitiver Magnetbereich (16) zur Speicherung eines Schaltzustands des Wertdokuments vorgesehen ist.

26. Verfahren zur Herstellung eines Sicherheitselements nach einem der Ansprüche 1 bis 18, **dadurch gekennzeichnet, dass** der niederkoerzitive und der hochkoerzitive Magnetbereich auf ein gemeinsames Substrat oder auf ein Wertdokument aufgedruckt oder aufgedampft werden.

27. Verfahren zur Prüfung eines Wendoküments nach wenigstens einem der Ansprüche 20 bis 25, bei dem
a) der niederkoerzitive Magnetbereich des Sicherheitselements oder Teilbereiche davon aufmagnetisiert werden,
b) der hochkoerzitive Magnetbereich des Sicherheitselements aufmagnetisiert wird, falls das Wertdokument mit einer Markierung versehen werden soll,
c) die remanente Magnetisierung des niederkoerzitiven Magnetbereichs oder Teilbereiche davon bestimmt wird, und
d) auf Grundlage der bestimmten remanenten Magnetisierung festgestellt wird, ob das Wertdokument mit einer Markierung versehen ist oder nicht.

28. Verfahren nach Anspruch 27, **dadurch gekennzeichnet, dass** der hochkoerzitive Magnetbereich in Schritt b) senkrecht zu einer vorbestimmten Magnetisierungsrichtung des niederkoerzitiven Magnetbereichs aufmagnetisiert wird.

29. Verfahren nach Anspruch 27, **dadurch gekennzeichnet, dass** der hochkoerzitive Magnetbereich in Schritt b) parallel zu einer vorbestimmten Magnetisierungsrichtung des niederkoerzitiven Magnetbereichs aufmagnetisiert wird.

30. Verfahren nach wenigstens einem der Ansprüche 27 bis 29, **dadurch gekennzeichnet, dass** das Wertpapier ein lang gestrecktes Sicherheitselement mit einer Längsachse enthält, und die niederkoerzitiven Teilbereiche in einer Richtung senkrecht zu der Längsachse aufmagnetisiert werden.

31. Verfahren nach wenigstens einem der Ansprüche 27 bis 30, **dadurch gekennzeichnet, dass** nach einer Markierung des Wertdokuments der hochkoerzitive Magnetbereich entmagnetisiert wird, um erneut den niederkoerzitiven Magnetcode des Sicherheitselements aktivieren zu können.

32. Verfahren nach wenigstens einem der Ansprüche 27 bis 31, **dadurch gekennzeichnet, dass** im Fall der Feststellung, dass das Wertdokument markiert ist, die Funktionsfähigkeit des Wertdokuments verändert, insbesondere eingeschränkt wird.

## Claims

1. A security element for a document of value, such as a bank note, a passport, an identification document or the like, with a low-coercive magnetic area (24; 34; 44; 54), **characterized in that** a high-coercive magnetic area (22; 32; 42; 52) is provided, which overlaps the low-coercive magnetic area (24; 34; 44; 54) at least partially and in a magnetized state magnetizes the low-coercive magnetic area (24; 34; 44; 54).

2. The security element according to claim 1, **characterized in that** the low-coercive magnetic area contains a plurality of separately magnetizable partial areas (24; 34; 44; 54).

3. The security element according to claim 2, **characterized in that** the separately magnetizable partial areas (24; 34; 44; 54) form individual bits for storing a magnetic code.

4. The security element according to claim 2 or 3, **characterized in that** the high-coercive magnetic area comprises a plurality of separate partial areas (32), which each overlap at least partially one or a plurality of the low-coercive partial areas (34).

5. The security element according to at least one of claims 1 to 4, **characterized in that** the high-coercive magnetic area (22; 32; 42; 52) completely overlaps the low-coercive magnetic area (24; 34; 44; 54).

6. The security element according to at least one of claims 1 to 5, **characterized in that** the low-coercive magnetic area (24; 34; 44; 54) has a coercive force of between approx. 10 and approx. 500 Oe (800 A/m to 40 kA/m), preferably between approx. 150 and approx. 350 Oe (12 kA/m to 28 kA/m).

7. The security element according to at least one of claims 1 to 6, **characterized in that** the low-coercive magnetic area (24; 34; 44; 54) is formed in a material layer, which contains iron oxides, pure iron, nickel or another soft magnetic material.

8. The security element according to at least one of claims 1 to 7, **characterized in that** the low-coercive magnetic area (24; 34; 44; 54) is formed in a material layer having a thickness of approx. 0.05 microns to approx. 20 microns.

9. The security element according to at least one of claims 1 to 8, **characterized in that** the high-coercive magnetic area (22; 32; 42; 52) has a coercive force above approx. 300 Oe (24 kA/m), preferably above approx. 1000 Oe (80 kA/m), especially preferred above approx. 2000 Oe (160 kA/ m).

10. The security element according to at least one of claims 1 to 9, **characterized in that** the high-coercive magnetic area (22; 32; 42; 52) is formed in a material layer, which contains an alloy of iron/cobalt/nickel or iron/cobalt/vanadium or platinum/cobalt or aluminum/nickel/ cobalt or iron/cobalt/chromium or samarium/cobalt or samarium/copper or samarium/iron or samarium/zirconium or neodymium/iron or neodymium/boron or another hard magnetic material.

11. The security element according to at least one of claims 1 to 10, **characterized in that** the high-coercive magnetic area (22; 32; 42; 52) is formed in a material layer having a thickness of approx. 0.05 microns to approx. 20 microns.

12. The security element according to at least one of claims 1 to 11, **characterized in that** the low-coercive (24; 34; 44) and the high-coercive magnetic area (22; 32; 42) are disposed one above the other on a common carrier (20; 30; 40).

13. The security element according to at least one of claims 1 to 11, **characterized in that** the low-coercive (54) and the high-coercive magnetic area (52) are disposed on opposite sides of a common carrier (50).

14. The security element according to one of claims 12 or 13, **characterized in that** the low-coercive (24; 34; 44; 54) and the high-coercive magnetic area (22; 32; 42; 52) are applied onto the common carrier (20; 30; 40; 50) with the help of a printing operation or a vacuum vapor deposition process.

15. The security element according to at least one of claims 1 to 14, **characterized in that** a further high-coercive magnetic area is provided for storing a switching state of the security element.

16. The security element according to at least one of claims 1 to 15, **characterized in that** a cover layer opaque at least in partial areas is provided, which hides position and arrangement of the low-coercive magnetic area (24; 34; 44; 54).

17. The security element according to claim 16, **characterized in that** the cover layer has gaps in the form of characters or patterns, which form an information visually readable and/or machine readable.

18. The security element according to at least one of claims 1 to 17, **characterized in that** the security element forms a security thread (12), a security strip, a patch or a transfer element (14) in particular on a transfer foil.

19. A security paper having a security element according to at least one of claims 1 to 18.

20. A document of value, such as bank note, passport, identification document or the like, having a security element (12, 14) according to at least one of claims 1 to 18.

21. The document of value according to claim 20, **characterized in that** the security element (12, 14) is contained on a carrier (20; 30; 40; 50) in the document of value.

22. The document of value according to claim 20, **characterized in that** the low-coercive (54) and the high-coercive magnetic area (52) of the security element are disposed on the same side or on opposite sides of the document of value (50).

23. The document of value according to at least one of claims 20 to 22, **characterized in that** the low-coercive magnetic area (24; 34; 44; 54) of the security element is provided with a magnetic code.

24. The document of value according to at least one of claims 20 to 23, **characterized in that** the document of value is marked by magnetizing the high-coercive magnetic area (22; 32; 42; 52) of the security element.

25. The document of value according to at least one of claims 20 to 24, **characterized in that** in the document of value is provided a further high-coercive magnetic area (16) for storing a switching state of the document of value.

26. A method for producing a security element according to any of claims 1 to 18, **characterized in that** the low-coercive and the high-coercive magnetic area are printed or vapor-deposited onto a common substrate or onto a document of value.

27. A method for checking a document of value according to at least one of the claims 20 to 25, wherein
a) the low-coercive magnetic area of the security element or partial areas thereof are magnetized,
b) the high-coercive magnetic area of the security element is magnetized, when the document of value is to be provided with a marking,
c) the remanent magnetization of the low-coercive magnetic area or partial areas thereof is determined, and
d) on the basis of the given remanent magnetization is determined, whether the document of value is provided with a marking or not.

28. The method according to claim 27, **characterized in that** in step b) the high-coercive magnetic area is magnetized perpendicular to a predetermined magnetization direction of the low-coercive magnetic area.

29. The method according to claim 27, **characterized in that** in step b) the high-coercive magnetic area is magnetized in parallel to a predetermined magnetization direction of the low-coercive magnetic area.

30. The method according to at least one of claims 27 to 29, **characterized in that** the paper of value contains a long stretched security element with a longitudinal axis, and the low-coercive partial areas are magnetized in a direction perpendicular to the longitudinal axis.

31. The method according to at least one of claims 27 to 30, **characterized in that** after marking the document of value the high-coercive magnetic area is demagnetized, so that the low-coercive magnetic code of the security element can be re-activated.

32. The method according to at least one of claims 27 to 31, **characterized in that** if a marking of the document of value is detected, the functional ability of the document of value will be changed, in particular restricted.

## Revendications

1. Elément de sécurité pour un document de valeur, comme un billet de banque, un passeport, une pièce d'identité ou similaire, comprenant une zone magnétique faiblement coercitive (24 ; 34 ; 44 ; 54), **caractérisé en ce qu'**il est prévu une zone magnétique hautement coercitive (22 ; 32 ; 42 ; 52), qui recouvre au moins en partie la zone magnétique faiblement coercitive (24 ; 34 ; 44 ; 54) et magnétise à l'état magnétisé la zone magnétique faiblement coercitive (24 ; 34 ; 44 ; 54).

2. Elément de sécurité selon la revendication 1, **caractérisé en ce que** la zone magnétique faiblement coercitive contient une pluralité de zones partielles (24 ; 34 ; 44 ; 54) pouvant être magnétisées séparément.

3. Elément de sécurité selon la revendication 2, **caractérisé en ce que** les zones partielles (24 ; 34 ; 44 ; 54) pouvant être magnétisées séparément forment des bits individuels destinés à stocker un code magnétique.

4. Elément de sécurité selon la revendication 2 ou 3, **caractérisé en ce que** la zone magnétique fortement coercitive comporte une pluralité de zones partielles séparées (32), qui recouvrent au moins en partie respectivement une ou plusieurs des zones partielles faiblement coercitives (34).

5. Elément de sécurité selon au moins l'une des revendications 1 à 4, **caractérisé en ce que** la zone magnétique fortement coercitive (22 ; 32 ; 42 ; 52) recouvre entièrement la zone magnétique faiblement coercitive (24 ; 34 ; 44 ; 54).

6. Elément de sécurité selon au moins l'une des revendications 1 à 5, **caractérisé en ce que** la zone magnétique faiblement coercitive (24 ; 34 ; 44 ; 54) comprend une intensité de champ coercitif comprise entre approximativement 10 et approximativement 500 Oe (800 A/m à 40 kA/m), de préférence entre approximativement 150 et approximativement 350 Oe (12 kA/m à 28 kA/m).

7. Elément de sécurité selon au moins l'une des revendications 1 à 6, **caractérisé en ce que** la zone magnétique faiblement coercitive (24 ; 34 ; 44 ; 54) est formée dans une couche de matériau qui contient des oxydes de fer, du fer pur, du nickel ou un autre matériau magnétique doux.

8. Elément de sécurité selon au moins l'une des revendications 1 à 7, **caractérisé en ce que** la zone magnétique faiblement coercitive (24 ; 34 ; 44 ; 54) est formée dans une couche de matériau d'une épaisseur d'approximativement 0,05 µm à approximativement 20 µm.

9. Elément de sécurité selon au moins l'une des revendications 1 à 8, **caractérisé en ce que** la zone magnétique fortement coercitive (22 ; 32 ; 42 ; 52) comprend une intensité de champ coercitif supérieure à approximativement 300 Oe (24 kA/m), de préférence supérieure à approximativement 1000 Oe (80 kA/m), de manière préférée entre toutes supérieure à approximativement 2000 Oe (160 kA/m).

10. Elément de sécurité selon au moins l'une des revendications 1 à 9, **caractérisé en ce que** la zone magnétique fortement coercitive (22 ; 32 ; 42 ; 52) est formée dans une couche de matériau qui contient un alliage de fer/cobalt/nickel ou fer/cobalt/vanadium ou platine/cobalt ou aluminium/nickel/cobalt ou fer/cobalt/chrome ou samarium/cobalt ou samarium/cuivre ou samarium/fer ou samarium/zirconium ou néodyme/fer ou néodyme/bore ou un autre matériau magnétique dur.

11. Elément de sécurité selon au moins l'une des revendications 1 à 10, **caractérisé en ce que** la zone magnétique fortement coercitive (22 ; 32 ; 42 ; 52) est formée dans une couche de matériau d'une épaisseur d'approximativement 0,05 µm à approximativement 20 µm.

12. Elément de sécurité selon au moins l'une des revendications 1 à 11, **caractérisé en ce que** les zones magnétiques faiblement coercitive (24 ; 34 ; 44) et fortement coercitive (22 ; 32 ; 42) sont superposées sur un support commun (20 ; 30 ; 40).

13. Elément de sécurité selon au moins l'une des revendications 1 à 11, **caractérisé en ce que** les zones magnétiques faiblement coercitive (54) et fortement coercitive (52) sont disposées sur les faces opposées d'un support commun (50).

14. Elément de sécurité selon l'une quelconque des revendications 12 ou 13, **caractérisé en ce que** les zones magnétiques faiblement coercitive (24 ; 34 ; 44 ; 54) et fortement coercitive (22 ; 32 ; 42 ; 52) sont appliquées par un processus d'impression ou un processus de métallisation sous vide sur le support commun (20 ; 30 ; 40 ; 50).

15. Elément de sécurité selon au moins l'une des revendications 1 à 14, **caractérisé en ce qu'**une autre zone magnétique fortement coercitive est prévue pour stocker un état de commutation de l'élément de sécurité.

16. Elément de sécurité selon au moins l'une des revendications 1 à 15, **caractérisé en ce qu'**il est prévu une couche de recouvrement opaque au moins dans les zones partielles, qui dissimule la position et la disposition de la zone magnétique faiblement coercitive (24 ; 34 ; 44 ; 54).

17. Elément de sécurité selon la revendication 16, **caractérisé en ce que** la couche de recouvrement comprend des évidements sous forme de signes ou de dessins, qui forment une information pouvant être lue visuellement et/ou par une machine.

18. Elément de sécurité selon au moins l'une des revendications 1 à 17, **caractérisé en ce que** l'élément de sécurité forme un fil de sécurité (12), une bande de sécurité, un patch ou un élément de transfert (14) notamment sur une feuille de transfert.

19. Papier de sécurité comprenant un élément de sécurité selon au moins l'une des revendications 1 à 18.

20. Document de valeur, comme un billet de banque, une pièce d'identité ou similaire, comprenant un élément de sécurité (12, 14) selon au moins l'une des revendications 1 à 18.

21. Document de valeur selon la revendication 20, **caractérisé en ce que** l'élément de sécurité (12, 14) est contenu sur un support (20 ; 30 ; 40 ; 50) dans le document de valeur.

22. Document de valeur selon la revendication 20, **caractérisé en ce que** les zones faiblement coercitive (54) et fortement coercitive (52) de l'élément de sécurité sont disposées sur la même face ou sur la face opposée du document de valeur (50).

23. Document de valeur selon ay moins l'une des revendications 20 à 22, **caractérisé en ce que** la zone magnétique faiblement coercitive (24 ; 34 ; 44 ; 54) de l'élément de sécurité est pourvue d'un code magnétique.

24. Document de valeur selon au moins l'une des revendications 20 à 23, **caractérisé en ce que** le document de valeur est marqué par magnétisation de la zone magnétique fortement coercitive (22 ; 32 ; 42 ; 52) de l'élément de sécurité.

25. Document de valeur selon au moins l'une des revendications 20 à 24, **caractérisé en ce qu'**il est prévu dans le document de valeur une autre zone magnétique fortement coercitive (16) destinée à stocker un état de commutation du document de valeur.

26. Procédé de fabrication d'un élément de sécurité selon l'une quelconque des revendications 1 à 18, **caractérisé en ce que** les zones faiblement coercitive et fortement coercitive sont imprimées ou métallisées sous vide sur un substrat commun ou sur un document de valeur.

27. Procédé de contrôle d'un document de valeur selon au moins l'une des revendications 20 à 25, dans lequel
a) la zone magnétique faiblement coercitive de l'élément de sécurité ou des zones partielles de celui-ci sont magnétisées,
b) la zone magnétique fortement coercitive de l'élément de sécurité est magnétisée, ou cas où le document de valeur doit être pourvu d'un marquage,
c) la magnétisation rémanente de la zone magnétique faiblement coercitive ou des zones partielles de celle-ci est définie, et
d) sur la base de la magnétisation rémanente définie, on constate si le document de valeur est pourvu ou non d'un marquage.

28. Procédé selon la revendication 27, **caractérisé en ce que** la zone magnétique fortement coercitive à l'étape b) est magnétisée perpendiculairement à une direction de magnétisation prédéfinie de la zone magnétique faiblement coercitive.

29. Procédé selon la revendication 27, **caractérisé en ce que** la zone magnétique fortement coercitive à l'étape b) est magnétisée parallèlement à une direction de magnétisation prédéfinie de la zone magnétique faiblement coercitive.

30. Procédé selon au moins l'une des revendications 27 à 29, **caractérisé en ce que** le document de valeur contient un élément de sécurité étiré longitudinalement doté d'un axe longitudinal, et les zones partielles faiblement coercitives sont magnétisées dans une direction perpendiculaire à l'axe longitudinal.

31. Procédé selon au moins l'une des revendications 27 à 30, **caractérisé en ce qu'**après un marquage du document de valeur, la zone magnétique fortement coercitive est démagnétisée, afin de pouvoir activer à nouveau le code magnétique faiblement coercitif de l'élément de sécurité.

32. Procédé selon au moins l'une des revendications 27 à 31, **caractérisé en ce que** dans le cas où il est constaté que le document de valeur est marqué, le bon fonctionnement du document de valeur est modifié, en particulier limité.
